# EUROPÄISCHE PATENTSCHRIFT

(11) **EP 4 263 977 B1**
(45) Veröffentlichungstag und Bekanntmachung des Hinweises auf die Patenterteilung: **25.02.2026**
(21) Anmeldenummer: 21811362.9
(22) Anmeldetag: 19.11.2021
(51) Int. Cl.: E04G 21/04

(54) **RAHMENGESTELL MIT EINEM MASTBOCK ZUR LAGERUNG EINES DICKSTOFFVERTEILERMASTS**
FRAME WITH A MAST SUPPORT FOR THE MOUNTING OF A VISCOUS DISTRIBUTOR MAST
CADRE AVEC UN SUPPORT DE MÂT POUR LE LOGEMENT D'UN MÂT DE DISTRIBUTION DE MATÉRIAUX VISQUEUX

(30) Priorität: 17.12.2020 DE 102020134024
(43) Veröffentlichungstag der Anmeldung: 25.10.2023
(73) Patentinhaber: Putzmeister Engineering GmbH, 72631 Aichtal (DE)
(72) Erfinder: BENZ, Andreas, 72631 Aichtal (DE); FÜGEL, Dietmar, 72631 Aichtal (DE); BRAUN, Matthias, 72631 Aichtal (DE); PAWISA, Benedikt, 72631 Aichtal (DE)
(74) Vertreter: Witte, Weller und Partner Patentanwälte mbB Stuttgart
(86) Internationale Anmeldenummer: PCT/EP2021/082258
(87) Internationale Veröffentlichungsnummer: WO 2022/128326

(56) Entgegenhaltungen:
- EP-A1- 3 656 947
- WO-A1-2016/023758
- CN-Y- 201 424 817
- DE-A1- 102014 211 992

## Beschreibung

Gegenstand der vorliegenden Erfindung ist ein Rahmengestell mit einem daran befestigten Mastbock zur Lagerung eines Dickstoffverteilermasts.

Zur Ausbringung von Beton mittels mobiler oder stationärer Betonpumpen kommt regelmäßig ein Dickstoffverteilermast zum Einsatz, der von einem Rahmengestell getragen wird. Dazu ist am Rahmengestell ein sogenannter Mastbock fixiert, an dem der Dickstoffverteilermast um eine Hochachse drehbar gelagert sein kann. Der Dickstoffverteilermast kann aus mehreren Mastsegmenten aufgebaut sein, die zur Erreichung eines gewünschten Ausbringungsortes relativ zueinander verschwenkt werden können. Über eine entlang des Dickstoffverteilermasts geführte Betonförderleitung kann der von einer Pumpeinrichtung mit Druck beaufschlagte Beton an einer gewünschten Stelle ausgebracht werden. Rahmengestelle der voranstehend genannten Art können auch bei Fahrmischern zum Einsatz kommen, wobei das Rahmengestell in diesem Fall zusätzlich zum Tragen einer Mischtrommel ausgebildet ist.

Insbesondere in einem ausgefahrenen Zustand der Mastsegmente entstehen große Lastmomente, die über den Mastbock in das Rahmengestell eingeleitet und von diesem in den Untergrund abgeleitet werden müssen. Das Rahmengestell kann dazu beispielsweise zwei in Längsrichtung des Rahmengestells ausgerichtete Trägerprofile aufweisen, die zur Kraftflussweiterleitung dienen. Üblich ist es im Stand der Technik, den Mastbock mit den Trägerprofilen zu verschweißen. Die dazu notwendigen Schweißarbeiten sind allerdings aufwendig. Nach Herstellen der Schweißverbindung können die Trägerprofile nur zusammen mit dem daran befestigtem Mastbock transportiert werden, was einen hohen Transportaufwand zur Folge hat und den Herstellungsprozess unflexibel macht.

DE 10 2014 211992 A1 offenbart ein Rahmengestell mit einem Mastbock und mit einem Trägerprofil.

Ausgehend von diesem Stand der Technik ist es die Aufgabe der vorliegenden Erfindung, ein Rahmengestell mit einem daran befestigten Mastbock zur Lagerung eines Dickstoffverteilermasts sowie eine mit einem entsprechenden Rahmengestell ausgestattete mobile Dickstoffpumpe bereitzustellen, das bzw. die die vorstehenden Nachteile zumindest teilweise vermeidet. Gelöst wird diese Aufgabe mit den Merkmalen der unabhängigen Ansprüche. Vorteilhafte Ausführungsformen sind in den Unteransprüchen beschrieben.

Das erfindungsgemäße Rahmengestell umfasst , gemäß Anspruch 1, einen Mastbock zur Lagerung eines Dickstoffverteilermasts sowie ein Trägerprofil zur Aufnahme und Weiterleitung eines von der Gewichtskraft des Dickstoffverteilermasts erzeugten Kraftflusses. Der Mastbock weist zwei vom Mastbock nach unten abstehende Laschenelemente mit jeweils einem Durchgangsloch auf, wobei das Trägerprofil eine mit den Durchgangslöchern fluchtende Bolzenaufnahme umfasst. Durch die Durchgangslöcher und die Bolzenaufnahme ist ein Bolzenelement zur Verbindung des Mastbocks mit dem Trägerprofil hindurchgeführt.

Zunächst werden einige im Rahmen der vorliegenden Beschreibung verwendete Begriffe erläutert. Das erfindungsgemäße Rahmengestell weist zumindest einen und vorzugsweise zwei Trägerprofile auf, die beispielsweise parallel zueinander ausgerichtet sein können. Vorzugsweise sind jedem der Trägerprofile sind zwei Laschenelemente zugeordnet. Der Einfachheit halber wird im Rahmen der vorliegenden Beschreibung an vielen Stellen lediglich die Ausgestaltung eines einzelnen Trägerprofils erläutert, das mit zwei Laschenelementen zusammenwirkt. Es versteht sich, dass das erfindungsgemäße Rahmengestell auch zwei oder mehr Trägerprofile aufweisen kann, die jeweils weitere im Rahmen der vorliegenden Beschreibung erläuterte Merkmale aufweisen können. Das Trägerprofil weist üblicherweise eine Längsrichtung auf, entlang der der vom Dickstoffverteilermast erzeugte Kraftfluss geleitet wird. Diese Längsrichtung kann mit der Längsrichtung des Rahmengestells übereinstimmen.

Das Trägerprofil ist zur Aufnahme und Weiterleitung des Kraftflusses ausgebildet. Insbesondere kann vorgesehen sein, dass ein wesentlicher Teil des vom Dickstoffverteilermast erzeugten Kraftflusses entlang der Trägerprofile zu einem vom Mastbock beabstandeten Kraftableitungsbereich weitergeleitet wird. Der Kraftableitungsbereich kann insbesondere an einem Längsende des Trägerprofils angeordnet sein. Im Kraftableitungsbereich kann ein mit dem Trägerprofil verbundenes Abstützsystem vorhanden sein, das zur Einleitung der vom Trägerprofil weitergeleiteten Kräfte in den Untergrund ausgebildet ist. Das Rahmengestell unterscheidet sich insoweit von Stützkonstruktionen, bei denen der Kraftfluss vom Mastbock unmittelbar in eine aus Stützbeinkästen gebildete Tragstruktur sowie in damit verbundene ausfahrbare oder ausschwenkbare Stützbeine eingeleitet wird (siehe etwa EP 3 369 876 A1). Insbesondere sind beim vorliegenden Rahmengestell hintere Stützbeine nicht unbedingt erforderlich, da bereits das Trägerprofil zusammen mit einem damit verbundenen Abstützsystem eine entsprechende rückwärtige Abstützfunktion übernimmt. Da rückwärtige Stützbeine nach dem Ausfahren bzw. Ausschwenken im Einsatz viel Raum einnehmen, ist der Platzbedarf des vorliegenden Rahmengestells entsprechend reduziert. Zudem steht auf der über dem Rahmengestell befindlichen Ladefläche wegen des Fehlens der hinteren Stützbeine mehr Stauraum zur Verfügung.

Im Rahmen der Erfindung wurde erkannt, dass der Mastbock auf sichere und gleichzeitig flexible Weise mittels einer Bolzenverbindung lösbar mit dem Trägerprofil verbunden werden kann. Es hat sich gezeigt, dass durch die am Mastbock vorgesehenen Laschenelemente eine ausreichende Krafteinleitung in die Trägerprofile realisiert werden kann. Die Herstellung eines erfindungsgemäßen Rahmengestells kann dadurch deutlich flexibler gestaltet werden. Insbesondere wird die Verbindung zwischen den Trägerprofilen und dem Mastbock deutlich vereinfacht, da keine aufwendigen Schweißarbeiten notwendig sind. Die Trägerprofile können entsprechend separat vom Mastbock deutlich flexibler transportiert werden, wobei der Mastbock erst am oder in der Nähe eines Einsatzortes mit den Trägerprofilen verbunden werden kann. Dies kann auf einfache Weise dadurch erfolgen, dass der Mastbock so auf die Trägerprofile aufgesetzt wird, dass die Durchgangslöcher der Laschenelemente mit einer korrespondierenden Bolzenaufnahme in Flucht gebracht sind und die Ausrichtung der Durchgangslöcher der Laschenelemente mit der Ausrichtung der Bolzenaufnahme korrespondiert. Anschließend kann ein Bolzenelement in die Bolzenaufnahme sowie die Durchgangslöcher der Laschenelemente eingesteckt werden.

Das Laschenelement kann als Blechteil ausgebildet sein. Vorzugsweise ist das Blechteil im Wesentlichen parallel zu einer Seitenfläche des Trägerprofils ausgerichtet. Die Kraftflussweiterleitung der vom Dickstoffverteilermast ausgeübten Kräfte kann so auf effiziente Weise entlang der Fläche des Blechteils sowie in die in etwa parallel dazu ausgerichtete Seitenfläche des Trägerprofils auf erfolgen.

In einer Ausführungsform ist das Laschenelement im Wesentlichen entlang der Längsrichtung des Trägerprofils ausgerichtet. Es hat sich gezeigt, dass diese Ausgestaltung für die Kraftflussweiterleitung von Vorteil ist, da zur Weiterleitung der Kräfte in Längsrichtung des Trägerprofils keine Richtungsänderungen erforderlich sind.

Die Laschenelemente können das Trägerprofil in Querrichtung seitlich umgreifen. Das Trägerprofil befindet sich bei dieser Ausgestaltung zwischen den Laschenelementen, wodurch eine bezogen auf Längsachse symmetrische Kraftverteilung auf das Trägerprofil erzielt werden kann.

Das Trägerprofil kann als Hohlprofil mit einer ersten Seitenwand und mit einer zweiten Seitenwand ausgebildet sein. Vorzugsweise ist eines der Laschenelemente im Wesentlichen parallel zu der ersten Seitenwand ausgerichtet, wobei weiter vorzugsweise das andere der Laschenelemente parallel zu der zweiten Seitenwand des Hohlprofils ausgerichtet ist. Wenn das Trägerprofil als Hohlprofils ausgebildet ist, können die vom Dickstoffverteilermast ausgeübten Kräfte in die Seitenwände des Hohlprofils besonders effektiv eingeleitet bzw. über die Seitenwände weitergeleitet werden.

Das Laschenelement kann mittels einer Fügeverbindung mit dem Mastbock verbunden sein. Insbesondere kann die Fügeverbindung als Schweißverbindung ausgeführt sein. Da bei der Herstellung des Mastbocks üblicherweise ohnehin Schweißverbindungen erforderlich sind, stellt das zusätzliche Herstellen einer Schweißverbindung zwischen den Laschenelementen und dem Mastbock nur einen geringen Mehraufwand dar.

Der Mastbock kann zumindest einen Seitenflächenabschnitt aufweisen, wobei sich zumindest ein Teil der Fügeverbindung entlang des Seitenflächenabschnitts erstrecken kann. Der Mastbock kann außerdem einen Bodenflächenabschnitt aufweisen, wobei sich zumindest ein Teil der Fügeverbindung entlang des Bodenflächenabschnitts erstrecken kann. Der Seitenflächenabschnitt und/oder der Bodenflächenabschnitt können eben ausgebildet sein. Die voranstehend genannten Merkmale reduzieren den Herstellungsaufwand, zudem wird die Stabilität der Verbindung sowie die Eignung zur Weiterleitung großer Kraftflüsse verbessert. Der Mastbock kann beispielsweise aus einer Mehrzahl von gekanteten oder zusammengefügten Blechteilen gebildet sein, wobei der Seitenflächenabschnitt und/oder der Bodenflächenabschnitt durch eines der Blechteile gebildet sein können.

In einer Ausführungsform ist eine Zylinderhülse in die Bolzenaufnahme eingesetzt, deren Innenfläche mit einer Außenfläche des Bolzenelements korrespondiert. Die Stabilität der Bolzenverbindung kann durch die Zylinderhülse deutlich erhöht werden. Die Zylinderhülse kann durch eine Fügeverbindung fest mit dem Trägerprofil verbunden sein. Insbesondere kann die Zylinderhülse mit dem Trägerprofil verschweißt werden.

Die Zylinderhülse kann weiterhin einen endseitigen von der Zylinderfläche nach außen abstehenden Bund aufweisen, der zur Anlage an einer Innen- oder Außenfläche des Trägerprofils ausgebildet ist. Durch einen solchen Bund kann entlang der Axialrichtung der Zylinderhülse eine definierte Position relativ zum Trägerprofil festgelegt werden. Zudem kann der Bund als Schweißbadsicherung dienen, wenn die Zylinderhülse mit dem Trägerprofil verschweißt wird. Zudem kann die Zylinderhülse einen in Axialrichtung der Bolzenaufnahme über das Trägerpofil hinausragenden Abschnitt aufweisen. Dieser kann das Herstellen einer stabilen Schweißverbindung erleichtern.

Das Trägerprofil weist vorzugsweise zumindest zwei Profilbleche auf, die jeweils entlang zumindest einer Biegeachse gekantet und entlang zumindest zweier Verbindungslinien zur Bildung eines Hohlprofils zusammengesetzt sind, wobei vorzugsweise die Verbindungslinien und/oder die Biegeachsen parallel zur Längsrichtung des Trägerprofils ausgerichtet sind.

Es wurde erkannt, dass die gekanteten Profilbleche die Herstellung eines kostengünstigen und im Einsatz zuverlässigen und flexiblen Trägerprofils ermöglichen. Insbesondere hat sich gezeigt, dass das Zusammensetzen entlang zweier Verbindungslinien, an denen die Profilbleche beispielsweise miteinander verschraubt oder verschweißt werden können, zu einem stabilen und verzugsarmen Trägerprofil führt. Zudem kann die Querschnittsform der Trägerprofile durch geeignete Wahl der Biegeachsen und Biegewinkel im Vergleich zu vorbekannten Vierkantrohrrahmen, deren Form durch ein Strangpressverfahren vorgegeben ist, deutlich einfacher angepasst werden.

Bei aus dem Stand der Technik bekannten im Strangpressverfahren hergestellten Vierkantrohrrahmen ist darüber hinaus das nachträgliche Herstellen von Befestigungsöffnungen (wie insbesondere der vorgesehenen Bolzenaufnahmen) äußerst aufwendig. Die Profilbleche können hingegen vor dem Zusammensetzen zum Hohlprofil und vorzugsweise auch vor dem Kanten der Profilbleche mit einer gewünschten Zahl von Öffnungen (wie beispielsweise Bolzenaufnahmen, Befestigungsöffnungen und/oder Zugangsöffnungen) versehen werden. Die Profilbleche können dann erst in einem nachfolgenden Schritt gekantet und zum Hohlprofil zusammengesetzt werden. Benachbart zu einer Bolzenaufnahme kann eine Zugangsöffnung vorgesehen sein.

Das Trägerprofil kann zumindest einen ersten Kraftaufnahmebereich zur Aufnahme eines von dem Dickstoffverteilermast ausgeübten Kraftflusses aufweisen, wobei der Mastbock mittels der Laschenelemente mit dem ersten Kraftaufnahmebereich des Trägerprofils verbunden ist. Das Rahmengestell kann zudem einen vom ersten Kraftaufnahmebereich in Längsrichtung des Trägerprofils beabstandeten zweiten Kraftaufnahmebereich zur Aufnahme eines von dem Dickstoffverteilermast ausgeübten Kraftflusses aufweisen, wobei der Mastbock mittels eines Querträgers mit dem zweiten Kraftaufnahmebereich des Trägerprofils verbunden ist. Vorzugsweise ist die Verbindung durch eine Bolzenverbindung hergestellt. Der vom Dickstoffverteilermast ausgeübte Kraftfluss kann bei dieser Ausgestaltung auf die beiden Kraftaufnahmebereiche aufgeteilt werden.

Weiterhin kann das Trägerprofil einen in Längsrichtung des Trägerprofils von der Bolzenaufnahme beabstandeten Kraftableitungsbereich zur Ableitung des Kraftflusses in einen Untergrund aufweisen, wobei das Rahmengestell zudem ein im Kraftableitungsbereich mit dem Trägerprofil verbundenes Abstützsystem aufweist, das zur Einleitung der vom Trägerprofil (13) weitergeleiteten Kräfte in den Untergrund ausgebildet ist. Gegenstand der Erfindung ist weiterhin eine mobile Dickstoffpumpe mit einem erfindungsgemäßen Rahmengestell, einer auf dem Rahmengestell gelagerten Dickstoffpumpeinrichtung und einem Dickstoffverteilermast, der mit dem Mastbock verbunden ist. Die mobile Dickstoffpumpe kann durch weitere in Verbindung mit dem erfindungsgemäßen Rahmengestell beschriebene Merkmale fortgebildet werden.

Weitere Vorteile und Ausgestaltungen der Erfindung ergeben sich aus den Unteransprüchen, der Beschreibung und den beiliegenden Zeichnungen.

Es versteht sich, dass die voranstehend genannten und die nachstehend noch zu erläuternden Merkmale nicht nur in der jeweils angegebenen Kombination, sondern auch in anderen Kombinationen gemäß der Ansprüche, ohne den Rahmen der vorliegenden Erfindung zu verlassen.

Die Erfindung wird anhand eines Ausführungsbeispiels in den Zeichnungen dargestellt und im folgenden unter Bezugnahme auf die Zeichnungen ausführlich beschrieben.
- Figur 1: zeigt eine erfindungsgemäße mobile Dickstoffpumpe in einer teilweise schematischen dreidimensionalen Ansicht;
- Figur 2: zeigt das Rahmengestell der Figur 1 in einer dreidimensionalen rückwärtigen Ansicht von schräg oben;
- Figur 3: zeigt das Rahmengestell der Figur 1 in einer dreidimensionalen rückwärtigen Ansicht von schräg unten;
- Figur 4: zeigt das Rahmengestell der Figur 1 in einer dreidimensionalen frontseitigen Ansicht von schräg unten;
- Figur 5: zeigt einen vergrößerten Ausschnitt der Figur 3;
- Figur 6: zeigt Teile des Rahmengestells der Figur 1 in einer Explosionsdarstellung;
- Figur 7: zeigt den Mastbock der Figur 6 in einer vergrößerten Ansicht;
- Figur 8: zeigt die in Figur 6 gezeigten Trägerprofile in einer vergrößerten Ansicht;
- Figur 9: zeigt eine dreidimensionale vergrößerte Seitenansicht eines Teils des Trägerprofils der Figur 8;
- Figur 10: zeigt eine Querschnittsansicht des Trägerprofils der Figur 9; und
- Figur 11: zeigt eine weitere Querschnittsansicht des Trägerprofils der Figur 9 entlang einer anderen Schnittebene mit eingesetzter Zylinderhülse.

Figur 1 zeigt eine dreidimensionale Seitenansicht einer erfindungsgemäßen mobilen Dickstoffpumpe 9 mit einem motorgetriebenen Fahrgestell 10, einem Führerhaus 11 sowie mit einem erfindungsgemäßen Rahmengestell 12. Das Rahmengestell 12 ist auf das Fahrgestell 10 aufgesetzt und damit fest verbunden. Das Rahmengestell 12 weist zwei in Längsrichtung des Rahmengestells verlaufende Trägerprofile 13 auf, von denen in Figur 1 nur eines zu sehen ist.

In einem in Längsrichtung betrachtet vorderen Bereich des Rahmengestells 12 befindet sich ein Mastbock 17, der fest mit den Trägerprofilen 13 verbunden ist (siehe auch Figuren 2 und 3). Im oberen Bereich des Mastbocks 17 befindet sich ein Drehlager 19, an dem ein ausklappbarer Dickstoffverteilermast 20 um eine Hochachse drehbar gelagert ist. In Figur 1 ist der Dickstoffverteilermast 20 in einem eingeklappten Zustand, in dem er auf einem in Längsrichtung verlaufenden zentralen Bereich einer Ladefläche der mobilen Dickstoffpumpe auf zwei Mastablageböcken 25, 26 abgelegt ist (siehe auch Figur 2).

Im hinteren Bereich des Rahmengestells 12 befindet sich ein Dickstoffaufgabebehälter 27 sowie eine darunter befindliche Dickstoffpumpeinrichtung (in der Figur nicht erkennbar). Ein von der Dickstoffpumpeinrichtung mit Druck beaufschlagter Dickstoff wird über eine Rohrleitung 28 sowie entlang des Dickstoffverteilermasts 20 geführten weiteren Rohrleitungen gefördert und kann auf diese Weise an einer gewünschten Stelle ausgebracht werden. Das Rahmengestell 12 weist zudem am hinteren Ende einen Kraftableitungsbereich auf, in dem sich ein Abstützsystem 29 befindet.

Ein vom Dickstoffverteilermast 20 erzeugter Kraftfluss wird zu einem wesentlichen Teil über die Trägerprofile 13 zu dem Abstützsystem 29 geleitet und dort in den Erdboden abgeleitet. Der Mastbock 17 ist außerdem am vorderen Ende des Rahmengestells 12 mit Stützbeinen 30 verbunden, die ebenfalls einen Teil des Kraftflusses aufnehmen und in den Erdboden ableiten.

Die Figuren 2 bis 4 zeigen das Rahmengestell 12 der Figur 1 in dreidimensionalen Ansichten aus verschiedenen Perspektiven. Die Figur 5 zeigt einen in Figur 4 durch einen Kreis A angedeuteten Ausschnitt in einer vergrößerten Ansicht. Das Fahrgestell, das Führerhaus sowie der Dickstoffverteilermast sind zur besseren Übersicht in diesen Figuren weggelassen. In diesen Ansichten ist erkennbar, dass der Mastbock 17 zum einen über Querträger 31 mit den Trägerprofilen 13 verbunden ist. Zudem liegt der Mastbock 17 in einem vorderen Bereich der Querträger 13 auf diesen auf und ist mittels einer Bolzenverbindung mit dem Trägerprofil 13 verbunden. Insbesondere die Figuren 3 bis 5 zeigen eine in Fahrtrichtung linksseitig des Trägerprofils 13 angeordnete Lasche 21, die Teil der Bolzenverbindung ist. Die Ausgestaltung der Bolzenverbindung wird in Verbindung mit den Figuren 6 bis 8 im Detail erläutert.

Figur 6 zeigt Teile des Rahmengestells 12 der Figur 1 in einer Explosionsdarstellung. Insbesondere sind der Mastbock 17 sowie die beiden Profilträger 13 in dieser Ansicht gezeigt. Die Figuren 7 und 8 zeigen den Mastbock 17 bzw. einen Teil der Trägerprofile 13 in einer vergrößerten Ansicht. In diesen Ansichten ist erkennbar, dass auf der in Fahrtrichtung betrachtet rechten Seite des Trägerprofils 13 eine weitere Lasche 22 vorhanden ist. Die Laschen 21, 22 sind aus Blechteilen gebildet, die teilweise mit einem Seitenflächenabschnitt 16 des Mastbocks 17 und teilweise mit einem Bodenflächenabschnitt 18 des Mastbocks 17 entlang von Verbindungslinien verschweißt sind. Die Laschen 21, 22 sind in etwa parallel zu Seitenwänden des Trägerprofils 13 ausgerichtet. Die Laschen 21, 22 sind außerdem in einem Abstand zueinander angeordnet, der der Querschnittsbreite des Trägerprofils 13 entspricht. Beim Aufsetzen des Mastbocks 17 schließen die Laschen 21, 22 das Trägerprofil 13 daher zwischen sich ein, so dass die Laschen 21, 22, neben den Seitenwänden zum Liegen kommen.

Die Lasche 21 weist ein vorderes Durchgangsloch 23 sowie ein hinteres Durchgangsloch 23 auf. Die Lasche 22 weist ebenfalls ein vorderes Durchgangsloch 24 und ein hinteres Durchgangsloch 24 auf. Die Durchgangslöcher 23, 24 der benachbarten Laschen 21, 22 fluchten miteinander. Wenn der Mastbock 17 auf das Trägerprofil 13 aufgesetzt ist, fluchten die Durchgangslöcher 23, 24 zudem mit einer durch das Trägerprofil 13 hindurchführenden Bolzenaufnahme 14. Nach dem Aufsetzen des Mastbocks 17 auf die Trägerprofile 13 kann entsprechend ein Bolzenelement 15 durch das Durchgangsloch 23 der linken Lasche 21, durch die Bolzenaufnahme 14 sowie durch das Durchgangsloch 24 der rechten Lasche 22 hindurchgeführt werden. In die Bolzenaufnahme 14 ist eine Zylinderhülse eingefügt, die das Bolzenelement aufnimmt. Dies wird anhand der Figuren 9 und 10 im Detail erläutert.

Figur 9 zeigt eine dreidimensionale vergrößerte Seitenansicht eines Teiles des in der Ausführungsform der Figur 1 verwendeten Trägerprofils 13. Figur 10 zeigt das Trägerprofils der Figur 9 in einer Querschnittsansicht. In den Ansichten der Figuren 9 und 10 ist erkennbar, dass das Trägerprofil 13 zwei Profilbleche 40, 41 umfasst, die zu einem Hohlprofil zusammengesetzt sind, indem sie entlang zweier Verbindungslinien 42, 43 miteinander verschweißt sind. Dadurch entsteht ein Hohlprofil mit einer Querschnittsbreite 44 von etwa 20 cm und einer Querschnittshöhe 45 von etwa 40 cm. Das Profilblech 41 weist über die Verbindungslinien 42, 43 hinausragende Überstände von etwa 2 cm auf, die nicht zu der Querschnittsbreite 44 bzw. Querschnittshöhe 45 hinzugezählt werden.

Das Profilblech 40 ist um eine Biegeachse 47 herum um etwa 90° gekantet, so dass das Profilblech 40 zwei durch die Biegeachse 47 voneinander getrennte in einem 90°-Winkel zueinander stehende Teilabschnitte 40a, 40b aufweist. Das Profilblech 41 ist um zwei Biegeachsen 46, 51 um jeweils etwa 45° gekantet, so dass es drei durch die Biegeachsen 46, 51 voneinander getrennte Teilabschnitte 41a, 41b und 41c aufweist. Die Teilabschnitte 40a und 41a stellen Seitenwände des Trägerprofils 13 im Sinne der vorliegenden Beschreibung dar.

Die jeweils am Rand befindlichen Abschnitte 41a und 41c des Profilblechs 41 sowie die Abschnitte 40a und 40b des Profilblechs 40 stehen in einem Winkel von etwa 90° zueinander. Zudem liegen die Verbindungslinien 42, 43 in einem durch die Querschnittsbreite 44 sowie die Querschnittshöhe 45 gebildeten fiktiven Rechteck diagonal gegenüber.

Es hat sich gezeigt, dass bei senkrecht aufeinander stehenden Profilblechen sowie bei Verwendung des genannten Überstands eine zuverlässige und stabile Schweißverbindung hergestellt werden kann. Zudem kann beim Schweißen durch Hitze entstehender Bauteilverzug aufgrund der symmetrischen Anordnung der Verbindungslinien nahezu vollständig vermieden werden, so dass kein nachträgliches Richten des Trägerprofils 13 notwendig ist.

Der Teilabschnitt 41c des Profilblechs 41, der eine Unterseite des Trägerprofils 13 bildet, weist eine Breite auf, die geringer ist als die maximale Querschnittsbreite 44 des Trägerprofils 13. Dies führt dazu, dass das Trägerprofil 13 im unteren Bereich einen geringeren Bauraum beansprucht. Durch die Wahl der Biegeachsen 46, 51 vergrößert sich der Querschnitt des Trägerprofils von der Unterseite in Richtung Oberseite, bis er auf Höhe der Biegeachse 46 die gesamte maximale Querschnittsbreite 44 erreicht. Durch diese Querschnittsvergrößerung kann im oberen Bereich des Trägerprofils 13 der dort vorhandene und oftmals weniger knapp bemessene Bauraum besser ausgenutzt werden und die Stabilität des Trägerprofils 13 so erhöht werden.

Durch die voranstehend beschriebene Ausführung des Profilblechs 41 mit drei zueinander in einem Winkel stehenden Teilabschnitten 41a, 41b, 41c kann trotz großem Querschnitt im oberen Bereich des Trägerprofils 13 im unteren Bereich ein Freiraum beispielsweise für Chassisteile (wie überstehende Federböcke) oder Kotflügelhalterungen ermöglicht werden, wobei außerdem im Servicefall eine gute Zugänglichkeit gewährleistet ist. Durch den um etwa 45° zu den Teilabschnitten 41a und 41c gewinkelten schrägen Teilabschnitt 41b wird zudem gegenüber anderen Arten von Aussparungen (wie beispielsweise eine um 90° gewinkelte Aussparung) ein harmonischer Kraftfluss hinsichtlich der Querschnittswerte (Flächenträgheitsmoment, Biegung, Torsion sowie Schubfluss) bei gleichzeitig größtmöglichem Ausnutzen des Bauraums ermöglicht.

Die Figur 9 zeigt außerdem die bereits in Verbindung mit der Figur 6 beschriebene im Profilblech 41 angeordnete Bolzenaufnahme 14, die in Flucht mit den Durchgangslöchern 23, 24 der Laschenelemente 21, 22 gebracht ist, wenn der Mastbock 17 mit den Profilträgern 13 verbunden ist. Eine Bolzenaufnahme 14 ist zudem in der Figur 11 zu sehen, welche eine weitere Querschnittsansicht des Trägerprofils 13 entlang einer anderen Schnittebene zeigt. In den Figuren 9 und 11 ist erkennbar, dass in die Bolzenaufnahme 14 eine Zylinderhülse 32 eingesetzt ist. Neben der Bolzenaufnahme 14 befindet sich eine Zugangsöffnung 48. Die Zylinderhülse 32 weist entlang ihrer Axialrichtung (in Figur 11 angedeutet durch die gestrichelte Linie 56) über die Seitenwände 40a, 41a hinausragende Abschnitte 33 auf, die mit der jeweiligen Seitenwand 40a, 41a entlang einer Schweißnaht 55 verbunden sind. Zudem umfasst die Zylinderhülse 32 von der Zylinderfläche nach außen abragende Bünde 49, die jeweils an einer Innenfläche der jeweiligen Seitenwand 40a, 41a anliegen. Durch die Bünde 49 ist die Position der Zylinderhülse 32 entlang deren Axialrichtung 56 festgelegt, zudem dienen die Bünde 49 als Schweißbandsicherung. Dies ist insbesondere in der Figur 11 zu sehen.

Die Zylinderhülse 32 weist zudem eine Innenfläche auf, die mit einer Außenfläche des Bolzenelements 15 korrespondiert. Beim Hindurchführen des Bolzenelements 15 durch die Bolzenaufnahme 14 liegt die Außenfläche der Bolzenelements 15 daher eng an der Innenfläche der Zylinderhülse 32 an. Die Bolzenelemente 15 werden daher stabil in der Zylinderhülse gehalten. Folglich sind die Laschenelemente 21, 22 im Verbundenen Zustand entsprechend stabil am Profilträger 13 fixiert.

## Patentansprüche

1. Rahmengestell (12) mit einem Mastbock (17) zur Lagerung eines Dickstoffverteilermasts (20) und mit einem Trägerprofil (13) zur Aufnahme und Weiterleitung eines von der Gewichtskraft des Dickstoffverteilermasts (20) erzeugten Kraftflusses, wobei der Mastbock (17) mindestens zwei von dem Mastbock (17) nach unten abstehende Laschenelemente (21, 22) mit jeweils einem Durchgangsloch (23, 24) aufweist **dadurch gekennzeichnet, dass**
das Trägerprofil (13) eine mit den Durchgangslöchern fluchtende Bolzenaufnahme (14) umfasst, und wobei durch die Durchgangslöcher (23, 24) und die Bolzenaufnahme (14) ein Bolzenelement (15) zur Verbindung des Mastbocks (17) mit dem Trägerprofil (13) hindurchgeführt ist.

2. Rahmengestell (12) gemäß Anspruch 1, bei dem das Laschenelement (21, 22) als Blechteil ausgebildet ist, das vorzugsweise parallel zu einer Seitenfläche des Trägerprofils (13) ausgerichtet ist.

3. Rahmengestell (12) gemäß Anspruch 1 oder 2, bei dem das Laschenelement (21, 22) entlang der Längsrichtung des Trägerprofils (13) ausgerichtet ist.

4. Rahmengestell (12) gemäß einem der Ansprüche 1 bis 3, bei dem die Laschenelemente (21, 22) das Trägerprofil (13) in Querrichtung seitlich umgreifen.

5. Rahmengestell (12) gemäß einem der Ansprüche 1 bis 4, bei dem das Trägerprofil (13) als Hohlprofil ausgebildet ist, wobei vorzugsweise eines der Laschenelemente (21) parallel zu einer ersten Seitenwand (41a) des Hohlprofils ausgerichtet ist und wobei weiter vorzugsweise das andere der Laschenelemente (22) parallel zu einer zweiten Seitenwand (40a) des Hohlprofils ausgerichtet ist.

6. Rahmengestell (12) gemäß einem der Ansprüche 1 bis 5, bei dem das Laschenelement (21, 22) durch eine Fügeverbindung mit dem Mastbock (17) verbunden ist.

7. Rahmengestell (12) gemäß Anspruch 6, bei dem der Mastbock (17) zumindest einen Seitenflächenabschnitt (16) aufweist, wobei sich zumindest ein Teil der Fügeverbindung entlang des Seitenflächenabschnitts (16) erstreckt.

8. Rahmengestell (12) gemäß einem der Ansprüche 6 oder 7, bei dem der Mastbock (17) einen Bodenflächenabschnitt (18) aufweist, wobei sich zumindest ein Teil der Fügeverbindung entlang des Bodenflächenabschnitts (18) erstreckt.

9. Rahmengestell (12) gemäß einem der Ansprüche 1 bis 8, bei dem eine Zylinderhülse (32) in die Bolzenaufnahme (14) eingesetzt ist, deren Innenfläche mit einer Außenfläche des Bolzenelements (15) korrespondiert.

10. Rahmengestell (12) gemäß Anspruch 9, bei dem die Zylinderhülse (32) mit dem Trägerprofil (13) durch eine Fügeverbindung fest verbunden ist.

11. Rahmengestell (12) gemäß Anspruch 9 oder 10, bei dem die Zylinderhülse (32) einen endseitigen von der Zylinderfläche nach außen abstehenden Bund (49) aufweisen, der zur Anlage an einer Innenfläche einer Seitenwand (40a, 41a) des Trägerprofils (13) ausgebildet ist.

12. Rahmengestell (12) gemäß einem der Ansprüche 1 bis 11, bei dem das Trägerprofil (13) zumindest zwei Profilbleche (40, 41) umfasst, die jeweils entlang zumindest einer Biegeachse (46, 47, 51) gekantet und entlang zumindest zweier Verbindungslinien (42, 43) zur Bildung eines Hohlprofils zusammengesetzt sind, wobei vorzugsweise die Verbindungslinien (42, 43) und/oder die Biegeachsen (46, 47, 51) parallel zur Längsrichtung des Trägerprofils (13) ausgerichtet sind.

13. Rahmengestell (12) gemäß einem der Ansprüche 1 bis 12, dessen Trägerprofil (13) zumindest einen ersten Kraftaufnahmebereich zur Aufnahme eines von dem Dickstoffverteilermast (20) ausgeübten Kraftflusses aufweist, wobei der Mastbock (17) mittels der Laschenelemente (21, 22) mit dem ersten Kraftaufnahmebereich des Trägerprofils verbunden ist, wobei das Rahmengestell zudem einen vom ersten Kraftaufnahmebereich in Längsrichtung des Trägerprofils (13) beabstandeten zweiten Kraftaufnahmebereich zur Aufnahme eines von dem Dickstoffverteilermast (20) ausgeübten Kraftflusses aufweist, wobei der Mastbock mittels eines Querträgers (31) mit dem zweiten Kraftaufnahmebereich des Trägerprofils (13) verbunden ist und wobei die Verbindung vorzugsweise durch eine Bolzenverbindung hergestellt ist.

14. Rahmengestell (12) gemäß einem der Ansprüche 1 bis 13, dessen Trägerprofil einen in Längsrichtung des Trägerprofils (13) von der Bolzenaufnahme (14) beabstandeten Kraftableitungsbereich zur Ableitung des Kraftflusses in einen Untergrund aufweist, wobei das Rahmengestell zudem ein im Kraftableitungsbereich mit dem Trägerprofil (13) verbundenes Abstützsystem (29) aufweist, das zur Einleitung der vom Trägerprofil (13) weitergeleiteten Kräfte in den Untergrund ausgebildet ist.

15. Dickstoffpumpe mit einem Rahmengestell (12) nach einem der Ansprüche 1 bis 14, einer auf dem Rahmengestell (12) gelagerten Dickstoffpumpeinrichtung und einem Dickstoffverteilermast (20), der mit dem Mastbock (17) verbunden ist.

## Claims

1. A frame (12) with a boom pedestal (17) for mounting a thick matter distribution boom (20) and with a carrier profile (13) for receiving and transmitting a force flow generated by the weight force of the thick matter distribution boom (20), wherein the boom pedestal (17) has at least two tab elements (21, 22) which project downward from the boom pedestal (17) and each having a through hole (23, 24), **characterized in that** the carrier profile (13) comprises a bolt receptacle (14) aligned with the through holes, and wherein a bolt element (15) for connecting the boom pedestal (17) to the carrier profile (13) is guided through the through holes (23, 24) and the bolt receptacle (14).

2. The frame (12) as claimed in claim 1, in which the tab element (21, 22) is in the form of a sheet metal part which is preferably oriented parallel to a side surface of the carrier profile (13).

3. The frame (12) as claimed in claim 1 or 2, in which the tab element (21, 22) is oriented along the longitudinal direction of the carrier profile (13).

4. The frame (12) as claimed in any one of claims 1 to 3, in which the tab elements (21, 22) engage laterally around the carrier profile (13) in the transverse direction.

5. The frame (12) as claimed in any one of claims 1 to 4, in which the carrier profile (13) is in the form of a hollow profile, wherein preferably one of the tab elements (21) is oriented parallel to a first side wall (41a) of the hollow profile and wherein furthermore preferably the other of the tab elements (22) is oriented parallel to a second side wall (40a) of the hollow profile.

6. The frame (12) as claimed in any one of claims 1 to 5, in which the tab element (21, 22) is connected to the boom pedestal (17) by a joining connection.

7. The frame (12) as claimed in claim 6, in which the boom pedestal (17) has at least one side surface portion (16), wherein at least part of the joining connection extends along the side surface portion (16).

8. The frame (12) as claimed claim 6 or 7, in which the boom pedestal (17) has a base surface portion (18), wherein at least part of the joining connection extends along the base surface portion (18).

9. The frame (12) as claimed in any one of claims 1 to 8, in which a cylinder sleeve (32) is inserted into the bolt receptacle (14), the inner surface of which cylinder sleeve corresponds to an outer surface of the bolt element (15).

10. The frame (12) as claimed in claim 9, in which the cylinder sleeve (32) is fixedly connected to the carrier profile (13) by a joining connection.

11. The frame (12) as claimed in claim 9 or 10, in which the cylinder sleeve (32) has an end-side collar (49) which projects outward from the cylinder surface and is designed to bear against an inner surface of a side wall (40a, 41a) of the carrier profile (13).

12. The frame (12) as claimed in any one of claims 1 to 11, in which the carrier profile (13) comprises at least two profiled sheets (40, 41) which are each bent along at least one bending axis (46, 47, 51) and are assembled along at least two connecting lines (42, 43) to form a hollow profile, wherein preferably the connecting lines (42, 43) and/or the bending axes (46, 47, 51) are oriented parallel to the longitudinal direction of the carrier profile (13).

13. The frame (12) as claimed in any one of claims 1 to 12, the carrier profile (13) of which has at least one first force absorption region for absorbing a force flow exerted by the thick matter distribution boom (20), wherein the boom pedestal (17) is connected to the first force absorption region of the carrier profile by means of the tab elements (21, 22), wherein the frame also has a second force absorption region which is spaced apart from the first force absorption region in the longitudinal direction of the carrier profile (13) and is provided for absorbing a force flow exerted by the thick matter distribution boom (20), wherein the boom pedestal is connected to the second force absorption region of the carrier profile (13) by means of a transverse carrier (31), and wherein the connection is preferably produced by a bolt connection.

14. The frame (12) as claimed in any one of claims 1 to 13, the carrier profile of which has a force dissipation region which is spaced apart from the bolt receptacle (14) in the longitudinal direction of the carrier profile (13) and is provided for dissipating the force flow into an underlying surface, wherein the frame also has a supporting system (29) which is connected to the carrier profile (13) in the force dissipation region and is designed for introducing the forces, which are transmitted by the carrier profile (13), into the underlying surface.

15. A thick matter pump with a frame (12) as claimed in any one of claims 1 to 14, a thick matter pumping device mounted on the frame (12), and a thick matter distribution boom (20) which is connected to the boom pedestal (17).

## Revendications

1. Châssis cadre (12) comprenant un support de mât (17) destiné à supporter un mât de distribution de matière épaisse (20) et comprenant un profilé porteur (13) destiné à recevoir et à transmettre un flux de forces généré par le propre poids du mât de distribution de matière épaisse (20), dans lequel le support de mât (17) présente au moins deux éléments à languettes dépassant du support de mât (17) vers le bas, comprenant chacun un trou traversant (23, 24),
**caractérisé en ce que**
le profilé porteur (13) inclut un logement à boulon (14) en affleurement avec les trous traversants, et dans lequel un élément boulon (15) est introduit à travers les trous traversants (23, 24) et le logement à boulon (14) pour relier le support de mât (17) au profilé porteur (13).

2. Châssis cadre (12) selon la revendication 1, dans lequel l'élément à languettes (21, 22) est réalisé sous forme de partie en tôle qui est orientée de préférence parallèlement à une surface latérale du profilé porteur (13).

3. Châssis cadre (12) selon la revendication 1 ou 2, dans lequel l'élément à languettes (21, 22) est réalisé le long de la direction longitudinale du profilé porteur (13).

4. Châssis cadre (12) selon l'une des revendications 1 à 3, dans lequel les éléments à languettes (21, 22) entourent latéralement le profilé porteur (13) dans une direction transversale.

5. Châssis cadre (12) selon l'une des revendications 1 à 4, dans lequel le profilé porteur (13) est réalisée sous forme de profilé creux, dans lequel de préférence l'un des éléments à languettes (21) est orienté parallèlement à une première paroi latérale (41a) du profilé creux, et dans lequel également de préférence l'autre des éléments à languettes (22) est orienté parallèlement à une seconde paroi latérale (40a) du profilé creux.

6. Châssis cadre (12) selon l'une des revendications 1 à 5, dans lequel l'élément à languettes (21, 22) est relié au support de mât (17) par l'intermédiaire d'une liaison par jointure.

7. Châssis cadre (12) selon la revendication 6, dans lequel le support de mât (17) présente au moins une section de surface latérale (16), dans lequel une partie au moins de la liaison par jointure s'étend le long de la section de surface latérale (16).

8. Châssis cadre (12) selon l'une des revendications 6 ou 7, dans lequel le support de mât (17) présente au moins une section de surface de fond (18), dans lequel une partie au moins de la liaison par jointure s'étend le long de la section de surface de fond (18).

9. Châssis cadre (12) selon l'une des revendications 1 à 8, dans lequel une douille cylindrique (32) est insérée dans le logement à boulon (14), une surface intérieure de celle-ci correspondant à une surface extérieure de l'élément boulon (15).

10. Châssis cadre (12) selon la revendication 9, dans lequel la douille cylindrique (32) est reliée de manière solidaire au profilé porteur (13) par l'intermédiaire d'une liaison par jointure.

11. Châssis cadre (12) selon la revendication 9 ou 10, dans lequel la douille cylindrique (32) présente une attache (49) côté extrémité dépassant de la surface cylindrique vers le bas, qui est réalisée pour s'appuyer contre une surface intérieure d'une paroi latérale (40a, 41a) du profilé support (13).

12. Châssis cadre (12) selon l'une des revendications 1 à 11, dans lequel le profilé support (13) inclut au moins deux tôles de profilé (40, 41) qui sont chacune chanfreinées de long d'au moins un axe de flexion (46, 47, 51) et qui sont rassemblées le long d'au moins deux lignes de liaison (42, 43) pour former un profilé creux, dans lequel de préférence les lignes de liaison (42, 43) et/ou les axes de flexion (46, 47, 51) sont orientés parallèlement à la direction longitudinale du profilé porteur (13).

13. Châssis cadre (12) selon l'une des revendications 1 à 12, dont le profilé creux (13) présente au moins une première zone d'absorption de forces pour absorber un flux de forces exercées par le mât de distribution de matière épaisse (20), dans lequel le support de mât (17) est relié à la première zone d'absorption de forces du profilé porteur au moyen des éléments à languettes (21, 22), dans lequel le châssis cadre présente en outre une seconde zone d'absorption de forces, espacée de la première zone d'absorption de forces dans une direction longitudinale du profilé porteur (13), pour absorber un flux de forces exercées par le mât de distribution de matière épaisse (20), dans lequel le support de mât est relié à la seconde zone d'absorption de forces du profilé porteur (13) au moyen d'une poutre transversale (31), et dans lequel la liaison est réalisée de préférence par l'intermédiaire d'une liaison par boulon.

14. Châssis cadre (12) selon l'une des revendications 1 à 13, , dont le profilé porteur présente une zone de dérivation de forces, espacée du logement à boulon (14) dans une direction longitudinale du profilé porteur (13), pour dériver le flux de forces dans un substrat, dans lequel le châssis cadre présente en outre un système d'étaiement (29), relié au profilé porteur (13) dans la zone de dérivation de forces, qui est réalisé pour introduire des forces transmises depuis le profilé porteur (13) dans le substrat.

15. Pompe à matière épaisse comprenant un châssis cadre (12) selon l'une des revendications 1 à 14, un moyen de pompe à matière épaisse monté sur le châssis cadre (12), et un mât de distribution de matière épaisse (20) qui est relié au support de mât (17).
